# EUROPÄISCHE PATENTSCHRIFT

(11) **EP 1 155 397 B1**
(45) Veröffentlichungstag und Bekanntmachung des Hinweises auf die Patenterteilung: **26.05.2004**
(21) Anmeldenummer: 99963830.7
(22) Anmeldetag: 24.12.1999
(51) Int. Cl.: G10D 11/00

(54) **DIATONISCHE ZIEHHARMONIKA MIT ZUSÄTZLICHEN TASTEN**
DIATONIC ACCORDION WITH ADDITIONAL KEYS
ACCORDEON DIATONIQUE AVEC TOUCHES SUPPLEMENTAIRES

(30) Priorität: 29.12.1998 SI 9800322
(43) Veröffentlichungstag der Anmeldung: 21.11.2001
(73) Patentinhaber: Frece, Stefan, 3301 Petrovec (SI)
(72) Erfinder: RAMSAK Joze, 3325 Sostanj (SI)
(74) Vertreter: Petraz, Gilberto Luigi
(86) Internationale Anmeldenummer: PCT/SI1999/000028
(87) Internationale Veröffentlichungsnummer: WO 2000/039785

(56) Entgegenhaltungen:
- DE-C- 207 903
- DE-U- 29 804 847
- FR-A- 2 558 980
- FR-A- 2 724 253
- US-A- 3 311 011

## Beschreibung

### Technisches Gebiet

Diese Erfindung gehört zum Gebiet der Musikinstrumente.

### STAND DER TECHNIK

Die klassischen diatonischen Ziehharmoniken weisen auf der rechten Seite eine Tastatur auf, die nach der Art der Ziehharmonika drei oder vier Tastenreihen zur Erzeugung von verschiedenen Tönen haben kann. Durch das Drücken auf eine oder mehrere Tasten der Ziehharmonika (Diskant) sowie durch das Auseinanderziehen oder das Zusammendrücken des Blasebalgs derselben Ziehharmonika kann der Harmonikaspieler den gewünschten Ton erhalten. Der durch das Drücken auf die Tasten erhaltene Ton hängt von der Luftrichtung ab (Luftansaugen oder Entlüftung). Beim Spielen mit solchen klassischen diatonischen Ziehharmoniken treten Schwierigkeiten auf, weil manche Töne nicht in der Tastatur vorhanden sind. Die diatonische Ziehharmonika wird für das Spielen von Volksliedern in den einfachsten Kompositionen - vor allem Melodien in Dur - hergestellt.

Eine Darstellung einer diatonischen Ziehharmonika ist in der DE 207 903 vorhanden.

Bei der handgetriebenen diatonischen Ziehharmonika sind die Baßtasten in zwei Reihen auf der linken Seite angeordnet, wobei der Harmonikaspieler auf diese Baßtasten mit der linken Hand drückt. Außerdem zieht er den Blasebalg auseinander oder drückt ihn zusammen, so daß die Töne gemäß der Bewegungsrichtung des Blasebalgs verändert werden. Die Baßtaste wird in dominantem und subdominantem Dur verwendet. Für den Übergang zwischen den einzelnen Teilen der Kompositionen werden die übrigen Baßtasten gewählt.

Aus den obengenannten Gründen treten daher Schwierigkeiten bei den klassischen diatonischen Ziehharmoniken auf, weil ein bestimmter Baß, der mit der linken Hand gespielt wird, eine verschiedene Ausrichtung des Blasebalgs in bezug auf den Ton verlangt, der auf der Tastatur mit der rechten Hand gespielt werden soll. Es fehlen einige Bässe beim Spielen von komplizierten Kompositionen mit den klassischen dreioder vierreihigen Ziehharmoniken, insbesondere beim Spielen der Übergänge zwischen den verschiedenen Teilen der Kompositionen.

Im Vergleich zur Klavierharmonika, bei der 11 Töne in einer Oktave aufgenommen sind, ist die klassische dreirehige diatonische Ziehharmonika um drei Töne ärmer; die vierreihige diatonische Ziehharmonika ist dagegen um vier Töne ärmer. Um diese Töne anwenden zu können, muss man daher die Finger in sehr komplizierter Weise bewegen, was aber die technische Ausführung der Kompositionen wesentlich erschwert. Aus diesen drei Gründen ist die Möglichkeit, die klassische drei- bzw. vierreihige diatonische Ziehharmonika zu spielen, eingeschränkt.

### TECHNISCHE BESCHREIBUNG DER ERFINDUNG

Die erfindungsgemäße diatonische Ziehharmonika mit zusätzlichen Tasten unterscheidet sich von der klassischen drei- bzw. vierreihigen diatonischen Ziehharmonika dadurch, daß eine Tastenreihe, und zwar die äußere Tastenreihe, der rechten Tastatur hinzugefügt wird, und vier Tasten in der Innenreihe der Bässe hinzugefügt werden und eine Taste auf der Außenseite der Bässe, d.h. auf der linken Seite der Ziehharmonika, wo man mit der linken Hand spielt, hinzugefügt wird, wobei jedoch eine mechanische Verbindung zwischen zwei Tasten mit gleichen Tönen ebenfalls hinzugefügt wird, um auf der Seite der Bässe eine leichtere Benutzung zu gewährleisten.

Eine zusätzliche Tastenreihe ist auf der Außenseite der Tastatur vorgesehen, d. h. auf der rechten Seite der Ziehharmonika, wo alle Töne vorhanden sind. Diese zusätzliche Tastenreihe, die bei der herkömmlichen dreirehigen diatonischen Ziehharmoniken nicht vorhanden ist, ermöglicht das Spielen von Kompositionen jeder Art. Die Lage dieser zusätzlichen Tastenreihe auf der Außenseite ist äußerst wichtig weil der Harmonikaspieler meist Zeige-, den Mittel- und den Ringfinger benutzt, während der Daumen und der kleine Finger meistens unbenutzt bleiben.

Dank der Erfindung kann der Harmonikaspieler den Daumen und den kleinen Finger auf seiner ganzen Länge sehr leicht benutzen, um auf die Tasten der erfindungsgemäßen Außenreihe zu drücken.

Bei der vierreihigen diatonischen Ziehharmonika wird auf der Außenseite der Tastatur, und zwar auf der rechten Seite der Ziehharmonika, eine zusätzliche Tastenreihe ebenfalls hinzugefügt, obwohl die vierreihige diatonische Ziehharmonika eine zusätzliche Tastenreihe, jedoch auf der Innenseite der Tastatur auf der rechten Seite der Ziehharmonika, schon besitzt. Das ist aber zum Spielen der Akkorde äußerst unpraktisch, wobei unter anderem nicht alle fehlenden Töne vorhanden sind.

Die vier zusätzlichen Tasten der Innenreihe, eine Taste der Außenreihe der Bässe - d. h. auf der linken Seite der Ziehharmonika - und die mechanische Verbindung zwischen zwei Tasten mit gleichen Tönen ermöglichen - dank dieser mechanischen Verbindung - das Spielen der diatonischen Ziehharmonika, ohne von der Ausrichtung des Blasebalgs beim Drücken auf die Baßtasten beeinflußt zu sein. Auf diese Weise kann man auf jeden Fall viel mehr Varianten der Übergänge zwischen den einzelnen Teilen der Kompositionen erhalten, wobei es möglich ist, Baßtöne mit drei Bässen in der Molltonart (Baß in Durtonart, Akkord in Molltonart, dominantem Baß) zu spielen, was von der erfindungsgemäßen zusätzlichen mechanischen Verbindung gestattet wird.

Im Hinblick auf das andersartige Stimmen der klassischen diatonischen Ziehharmonika soll nun erklärt werden, welche Töne einer einzelnen Ziehharmonika hinzugefügt werden.

Beim Stimmen von C-F-B in der dreireihigen diatonischen Ziehharmonika werden 11 Tasten in der Tastatur auf der rechten Seite der Ziehharmonika mit den Tönen as, des, es, ges, as, h, des, es, ges, as, h hinzugefügt, wobei diese Tönen vom tiefen "as" nach oben bis zum hohen "h" unterteilt sind und die Tasten den gleichen Ton produzieren, unabhängig davon, ob der Blasebalg zusammengedrückt oder auseinandergezogen wird. Auf der Baßseite, d. h. auf der linken Seite der Ziehharmonika, befinden sich in der Innenreihe in Übereinstimmung mit dem Zusammendrücken oder dem Auseinanderziehen des Blasebalgs vier zusätzliche Tasten: es, h, ges, es, es, as, des, es. In der Außenreihe befindet sich eine zusätzliche Taste as, des, während eine zusätzliche mechanische Verbindung zwischen zwei Tasten mit gleichen Tönen, Des, es bzw. as, des vorgesehen ist.

Beim Stimmen von C-F-B-Es in der vierreihigen diatonischen Ziehharmonika werden 11 Tasten in der Tastatur auf der rechten Seite der Ziehharmonika mit den Tönen as, des, es, ges, as, h, des, es, ges, as, h hinzugefügt, wobei diese Tönen vom tiefen "as" nach oben bis zum hohen "h" unterteilt sind und die Tasten den gleichen Ton produzieren, unabhängig davon, ob der Blasebalg zusammengedrückt oder auseinandergezogen wird. Auf der Baßseite, d. h. auf der linken Seite der Ziehharmonika, befinden sich vier zusätzliche Tasten und eine zusätzliche mechanische Verbindung zwischen zwei Tasten. Beim Stimmen von Cis-Fis-H in der dreirehigen diatonischen Ziehharmonika werden 11 Tasten in der Tastatur auf der rechten Seite der Ziehharmonika mit den Tönen A, d, e, g, a, c, d, e, g, a, c hinzugefügt, wobei diese Tönen vom tiefen "a" nach oben bis zum hohen "c" unterteilt sind und die Tasten den gleichen Ton produzieren, unabhängig davon, ob der Blasebalg zusammengedrückt oder auseinandergezogen wird. Auf der Baßseite, d. h. auf der linken Seite der Ziehharmonika, befinden sich vier zusätzliche Tasten und eine zusätzliche mechanische Verbindung zwischen zwei Tasten.

Beim Stimmen von A-D-G in der dreireihigen diatonischen Ziehharmonika werden 11 Tasten in der Tastatur auf der rechten Seite der Ziehharmonika mit den Tönen f, b, c, dis, f, gis, b, c, dis, f, gis hinzugefügt, wobei diese Tönen vom tiefen "f" nach oben bis zum hohen "gis" unterteilt sind und die Tasten den gleichen Ton produzieren, unabhängig davon, ob der Blasebalg zusammengedrückt oder auseinandergezogen wird. Auf der Baßseite, d. h. auf der linken Seite der Ziehharmonika, befinden sich vier zusätzliche Tasten und eine zusätzliche mechanische Verbindung zwischen zwei Tasten.

Beim Stimmen von B-Es-As in der dreireihigen diatonischen Ziehharmonika werden 11 Tasten in der Tastatur auf der rechten Seite der Ziehharmonika mit den Tönen ges, h, des, e, ges, a, h, des, e, ges, a hinzugefügt, wobei diese Tönen vom tiefen "ges" nach oben bis zum hohen "a" unterteilt sind und die Tasten den gleichen Ton produzieren, unabhängig davon, ob der Blasebalg zusammengedrückt oder auseinandergezogen wird. Auf der Baßseite, d. h. auf der linken Seite der Ziehharmonika, befinden sich vier zusätzliche Tasten und eine zusätzliche mechanische Verbindung zwischen zwei Tasten.

Beim Stimmen von H-E-A in der dreirehigen diatonischen Ziehharmonika werden 11 Tasten in der Tastatur auf der rechten Seite der Ziehharmonika mit den Tönen g, c, d, f, g, b, c, d, f, g, b hinzugefügt, wobei diese Tönen vom tiefen "g" nach oben bis zum hohen "b" unterteilt sind und die Tasten den gleichen Ton produzieren, unabhängig davon, ob der Blasebalg zusammengedrückt oder auseinandergezogen wird. Auf der Baßseite, d. h. auf der linken Seite der Ziehharmonika, befinden sich vier zusätzliche Tasten und eine zusätzliche mechanische Verbindung zwischen zwei Tasten.

Beim Stimmen von D-G-C in der dreirehigen diatonischen Ziehharmonika werden 11 Tasten in der Tastatur auf der rechten Seite der Ziehharmonika mit den Tönen b, dis, f, gis, b, cis, dis, f, gis, b, cis hinzugefügt, wobei diese Tönen vom tiefen "b" nach oben bis zum hohen "cis" unterteilt sind und die Tasten den gleichen Ton produzieren, unabhängig davon, ob der Blasebalg zusammengedrückt oder auseinandergezogen wird. Auf der Baßseite, d. h. auf der linken Seite der Ziehharmonika, befinden sich in der Innenreihe vier zusätzliche Tasten in Richtung des Zusammendrückens bzw. des Auseinanderziehens des Blasebalgs (es, h, ges, es, es, as, ges, es); in der Außenreihe befindet sich eine zusätzliche Taste (as, des), wobei eine zusätzliche mechanische Verbindung zwischen zwei Tasten mit gleichen Tönen vorgesehen ist.

## Patentansprüche

1. Klassische diatonische Ziehharmonika mit drei Tastenreihen oder vier Tastenreihen auf der rechten Seite der Ziehharmonika, wobei die Baßtasten sich auf der linken Seite befinden und der Blasebalg in einer Zwischenlage vorgesehen ist, **dadurch gekennzeichnet, daß** auf der Seite der Baßtasten, d. h. auf der linken Seite der Ziehharmonika, vier zusätzliche Tasten hinzugefügt sind und eine zusätzliche mechanische Verbindung zwischen zwei dieser Tasten hinzugefügt ist, wobei auf der rechten Seite der Ziehharmonika eine Reihe von 11 Tasten hinzugefügt ist, welche den gleichen Ton produzieren, unabhängig davon, ob der Blasebalg zusammengedrückt oder auseinandergezogen wird, wobei diese Reihe von 11 Tasten als Außenreihe angeordnet ist.

2. Diatonische Ziehharmonika nach Anspruch 1, **dadurch gekennzeichnet, daß** beim Stimmen C-F-B diese 11 Tasten die Töne as, des, es, ges, as, h, des, es, ges, as, h umfassen, welche vom tiefen "as" nach oben bis zum hohen "h" unterteilt sind.

3. Diatonische Ziehharmonika nach Anspruch 1, **dadurch gekennzeichnet, daß** beim Stimmen Cis-Fis-H diese 11 Tasten die Töne A, d, e, g, a, c, d, e, g, a, c umfassen, welche vom tiefen "a" nach oben bis zum hohen "c" unterteilt sind.

4. Diatonische Ziehharmonika nach Anspruch 1, **dadurch gekennzeichnet, daß** beim Stimmen A-D-G diese 11 Tasten die Töne f, b, c, dis, f, gis, b, c, dis, f, gis umfassen, welche vom tiefen "f" nach oben bis zum hohen "gis" unterteilt sind.

5. Diatonische Ziehharmonika nach Anspruch 1, **dadurch gekennzeichnet, daß** beim Stimmen B-Es-As diese 11 Tasten die Töne ges, h, des, e, ges, a, h, des, e, ges, a umfassen, welche vom tiefen "ges" nach oben bis zum hohen "a" unterteilt sind.

6. Diatonische Ziehharmonika nach Anspruch 1, **dadurch gekennzeichnet, daß** beim Stimmen H-E-A diese 11 Tasten die Töne g, c, d, f, g, b, c, d, f, g, b umfassen, welche vom tiefen "g" nach oben bis zum hohen "b" unterteilt sind.

7. Diatonische Ziehharmonika nach Anspruch 1, **dadurch gekennzeichnet, daß** beim Stimmen D-G-C diese 11 Tasten die Töne b, dis, f, gis, b, cis, dis, f, gis, b, cis umfassen, welche vom tiefen "b" nach oben bis zum hohen "cis" unterteilt sind.

8. Diatonische Ziehharmonika nach Anspruch 1, **dadurch gekennzeichnet, daß** beim Stimmen C-F-B-Es diese 11 Tasten die Töne as, des, es, ges, as, h, des, es, ges, as, h umfassen, welche vom tiefen "as" nach oben bis zum hohen "h" unterteilt sind.

## Claims

1. Classical diatonic accordion, with three rows of keys or four rows of keys on the right side of the accordion, wherein the keys of the low tones are on the left side and the bellows is provided at an intermediate position, **characterized in that** on the side of the low tone keys, that is, on the left side of the accordion, four supplementary keys are added and a supplementary mechanical connection is added between two of these keys, wherein on the right side of the accordion a row of eleven keys is added, which produce the same tone irrespective of the fact that the bellows is compressed or open, wherein this row of eleven keys is arranged as the outer row.

2. Diatonic accordion as in claim 1, **characterized in that** in the C-F-B flat tuning these eleven keys comprise the tones A flat, D flat, E flat, G flat, A flat, B, D flat, E flat, G flat, A flat, B, which are divided from bottom A flat upwards to top B.

3. Diatonic accordion as in claim 1, **characterized in that** in the C sharp-F sharp- B sharp tuning these eleven keys comprise the tones A, D, E, G, A, C, D, E, G, A, C, which are divided from bottom A upwards to top C.

4. Diatonic accordion as in claim 1, **characterized in that** in the A-D-G tuning these eleven keys comprise the tones F, B flat, C, D sharp, F, G sharp, B flat, C, D sharp, F, G sharp, which are divided from bottom F upwards to top G sharp.

5. Diatonic accordion as in claim 1, **characterized in that** in the B flat-E flat-A flat tuning these eleven keys comprise the tones G flat, B, D flat, E, G flat, A, B, D flat, E, G flat, A, which are divided from bottom G flat upwards to top A.

6. Diatonic accordion as in claim 1, **characterized in that** in the B-E-A tuning these eleven keys comprise the tones G, C, D, F, G, B flat, C, D, F, G, B flat, which are divided from bottom G upwards to top B flat.

7. Diatonic accordion as in claim 1, **characterized in that** in the D-G-C tuning these eleven keys comprise the tones B flat, D sharp, F, G sharp, B flat, C sharp, D sharp, F, G sharp, B flat, C sharp, which are divided from bottom B flat upwards to top C sharp.

8. Diatonic accordion as in claim 1, **characterized in that** in the C-F-B flat-E flat tuning these eleven keys comprise the tones A flat, D flat, E flat, G flat, A flat, B, D flat, E flat, G flat, A flat, B, which are divided from bottom A flat upwards to top B.

## Revendications

1. Accordéon diatonique classique avec trois rangées de touches ou quatre rangées de touches sur le côté droit de l'accordéon, dans lequell les touches des tons bas se trouvent sur le côté gauche et le soufflet est prévu dans une position intermédiaire, **caractérisé en ce que** sur le côté des touches des tons bas, c'est-à-dire sur le côté gauche de l'accordéon, sont ajoutées quatre touches supplémentaires et est ajoutée une jonction mécanique supplémentaire entre deux de ces touches, dans lequell sur le côté droit de l'accordéon est ajoutée une rangée de 11 touches, qui produisent le même ton indépendamment du fait que le soufflet est comprimé ou étendu, dans lequell cette rangée de 11 touches est disposée en tant que rangée extérieure.

2. Accordéon diatonique selon la revendication 1, **caractérisé en ce que** dans l'accordement de Do-Fa-Si bémol ces 11 touches comprennent les tons la bémol, ré bémol, mi bémol, sol bémol, la bémol, si, ré bémol, mi bémol, sol bémol, la bémol, si, lesquels sont subdivisés de "la bémol" bas vers haut jusqu'à "si" haut.

3. Accordéon diatonique selon la revendication 1, **caractérisé en ce que** dans l'accordement de Do dièse-Fa dièse-Si ces 11 touches comprennent les tons La, re, mi, sol, la, do, re, mi, sol, la, do, lesquels sont subdivisés de "la" bas vers haut jusqu'à "do" haut.

4. Accordéon diatonique selon la revendication 1, **caractérisé en ce que** dans l'accordement de La-Ré-Sol ces 11 touches comprennent les tons fa, si bémol, do, ré dièse, fa, sol dièse, si bémol, do, ré dièse, fa, sol dièse, lesquels sont subdivisés de "fa" bas vers haut jusqu'à "sol dièse" haut.

5. Accordéon diatonique selon la revendication 1, **caractérisé en ce que** dans l'accordement de Si bémol-Mi bémol-La bémol ces 11 touches comprennent les tons sol bémol, si, ré bémol, mi, sol bémol, la, si, ré bémol, mi, sol bémol, la, lesquels sont subdivisés de "sol bémol" bas vers haut jusqu'à "la" haut.

6. Accordéon diatonique selon la revendication 1, **caractérisé en ce que** dans l'accordement de Si-Mi-La ces 11 touches comprennent les tons sol, do, re, fa, sol, si bémol, do, re, fa, sol, si bémol, lesquels sont subdivisés de "sol" bas vers haut jusqu'à "si bémol" haut.

7. Accordéon diatonique selon la revendication 1, **caractérisé en ce que** dans l'accordement de Ré-Sol-Do ces 11 touches comprennent les tons si bémol, ré dièse, fa, sol dièse, si bémol, do dièse, ré dièse, fa, sol dièse, si bémol, do dièse, lesquels sont subdivisés de "si bémol" bas vers haut jusqu'à "do dièse" haut.

8. Accordéon diatonique selon la revendication 1, **caractérisé en ce que** dans l'accordement Do-Fa-Si bémol-Mi bémol ces 11 touches comprennent les tons la bémol, ré bémol, mi bémol, sol bémol, la bémol, si, ré bémol, mi bémol, sol bémol, la bémol, si, lesquels sont subdivisés de "la bémol" bas vers haut jusqu'à "si" haut.
